# FASCICULE DE BREVET EUROPEEN

(11) **EP 0 108 693 B1**
(45) Date de publication et mention de la délivrance du brevet: **27.01.1988**
(21) Numéro de dépôt: 83402150.3
(22) Date de dépôt: 04.11.1983
(51) Int. Cl.: H01P 1/06, H01Q 5/00

(54) **Joint tournant de puissance pour antenne double-bande**
Hochleistungsdrehbare Verbindung für eine Doppelband-Antenne
High-power rotating joint for a double-waveband antenna

(30) Priorité: 09.11.1982 FR 8218803
(43) Date de publication de la demande: 16.05.1984
(73) Titulaire: THOMSON-CSF, 75008 Paris (FR)
(72) Inventeur: Bouko, Jean, F-75379 Paris Cedex 08 (FR); Aubry, Claude, F-75379 Paris Cedex 08 (FR); Salvat, François, F-75379 Paris Cedex 08 (FR)
(74) Mandataire: Benoit, Monique

(56) Documents cités:
- FR-A- 2 281 660
- FR-A- 2 429 505
- US-A- 2 523 348
- US-A- 2 835 871
- AP-S INTERNATIONAL SYMPOSIUM 1977, Session 19, 22 juin 1977, San Francisco, IEEE, New York (US) T.W. LEONARD et al. : "Frequency selective surfaces", pages 560-563

## Description

La présente invention concerne les joints tournants de puissance destinés à équiper des antennes fonctionnant simultanément sur deux bandes de fréquences différentes.

Les joints tournants équipant les antennes de radar assurent la liaison entre les parties fixes et mobiles de l'aérien. Le mode d'excitation des ondes doit nécessairement présenter une symétrie de révolution. Les joints tournants sont généralement réalisés en ligne coaxiale rigide ou en guide circulaire.

Dans certains applications particulières, notamment dans les radars de poursuite, il est nécessaire de faire fonctionner l'antenne dans deux bandes de fréquences différentes. Les fréquences de la bande la plus basse facilitent la désignation de l'objectif et les fréquences de la bande la plus haute permettent d'augmenter le pouvoir discriminateur, ce qui permet par exemple de travailler à des sites bas car ainsi on élimine l'effet image de la cible. Les joints tournants utilisés dans les antennes double-bande selon l'art connu sont des joints à conducteurs coaxiaux concentriques. Il est évident que ces joints ne permettent pas de travailler à des fréquences appartenant aux bandes KA, X, W car la relation λ <21c(a+b) liant la longueur d'onde dans l'air λ et les diamètres a et b des conducteurs coaxiaux conduit à des incompatibilités mécaniques.

En effet, au delà de 18 ou 20 GHz, les longueurs d'ondes sont de l'ordre du millimètre, les joints doivent avoir des dimensions trop faibles et ne peuvent être réalisés.

Il est connu du document US-A-2 523 348 un joint tournant comportant un guide cylindrique et deux ensembles de filtres constitués par des cavités résonnantes. Le joint comporte quatre cavités résonnantes A, B, C, D dans la partie fixe et quatre cavités résonnantes dans la partie mobile A', B', C', D' placées respectivement à la périphérie de chacune des extrémités des deux parties du joint. Chaque cavité permet de sélectionner une bande de fréquence extrêmement étroite autour de sa fréquence de résonance.

Il est également connu du document A 2 429 505 un miroir dichroïque passant pour une gamme de fréquence et réfléchissant pour une autre gamme utilisé dans une antenne périscopique.

Pour remédier à ces inconvénients la présente invention propose un joint tournant de puissance destiné à équiper des antennes double-bande dont les plus hautes fréquences de travail peuvent appartenir aux gammes KA, X, W, le rapport entre les plus hautes fréquences et les plus basses devant au moins être égal à quatre ce qui est couramment le cas, car il est généralement de l'ordre de sept ou huit.

La présente invention a donc pour objet un joint tournant de puissance pour antenne double-bande destiné à effectuer une liaison entre les parties fixes et mobiles de l'antenne pour transmettre des ondes électroniques appartenant à deux bandes de fréquences différentes comprenant un guide d'onde cylindrique hyperfréquence ayant une partie fixe et une partie mobile, caractérisé en ce qu'il est apte à transmettre un premier faisceau composite constitué par un faisceau d'onde dont la fréquence appartient à la première bande, et par un deuxième faisceau d'onde dont la fréquence appartient à la deuxième bande et est au moins quatre fois supérieure à la première, de manière à ce que les ondes de la première bande soient guidées et que les ondes de la deuxième bande se propagent comme en espace libre, ce guide cylindrique comportant à l'extrémité de sa partie fixe une entrée comportant un filtre spatial de fréquence et à la périphérie de cette extrémité une deuxième entrée comprenant un premier guide d'onde rectangulaire, ledit filtre spatial étant apte à laisser passer les ondes de ladite deuxième bande de fréquence émise par une première source et à réfléchir les ondes de l'autre bande arrivant et par l'entrée et émises par une deuxième source, le guide cylindrique comportant à l'extrémité de sa partie mobile une première sortie comprenant un deuxième filtre spatial de fréquence et à la périphérie de cette extrémité une deuxième sortie comprenant un deuxième guide d'onde rectangulaire, le filtre spatial étant apte à laisser passer les ondes de ladite deuxième bande et réfléchir les ondes de l'autre bande, les deux faisceaux d'ondes étant disponibles en sortie pendant toute la rotation du joint.

D'autres particularités et avantages de l'invention apparaîtront clairement à la lecture de la description suivante présentée à titre d'exemple non limitatif et faite en regard des figures du dessin annexé sur lequel:
- la figure 1 est un schéma de réalisation d'un joint tournant conforme à l'invention;
- la figure 2 est un schéma d'une réalisation particulière du joint et d'un dispositif de focalisation conformément à l'invention;
- la figure 3 est un schéma d'une variante du dispositif de focalisation;
- la figure 4 est un schéma de réalisation d'un filtre spatial selon la figure 1;
- la figure 5 est un schéma d'une vue agrandie d'une partie du réseau métallique selon la figure 4.

Dans la description qui suit on utilise les termes de bande haute, ou bande basse et de fréquences hautes ou fréquences basses, il est bien entendu que ces termes sont utilisés uniquement pour distinguer les deux types de bandes de fréquences étant très élevées et pouvant appartenir aux bandes L,S,C, X, KA, W.

Sur la figure 1, on a représenté un joint tournant de puissance conforme à l'invention. Ce joint est destiné à transmettre à une antenne, un faisceau composite constitué par deux faisceaux d'ondes électromagnétiques de fréquences différentes issues de sources différentes. Les fréquences à transmettre appartiennent par exemple aux bandes C-KA ou X-KA, ou aux bandes X-W.

Ce joint est un circuit hyperfréquence du type guide d'onde cylindrique. Il comprend par conséquent une partie cylindrique 1 de rayon r et de longueur L, le rayon r étant déterminé en fonction de la fréquence de coupure du mode d'excitation du guide. A titre d'exemple dans la bande basse, si λc est la longueur d'onde de coupure du mode radial TM01, r = λc 1.64. La longueur L est définie de telle manière que la propagation des fréquences hautes se fasse en zone de «Rayleigh» L ≤ 2r² λ_{H}; λ_{H} étant la longueur d'onde la plus élevée des fréquences hautes.

La partie cylindrique comporte en fait une partie fixe 2 et une partie mobile 3. Les deux parties sont reliées entre elles par un mécanisme, connu en soi, qui permet d'obtenir un mouvement de rotation autour de l'axe XX' du guide, de l'une des parties par rapport à l'autre.

Ce guide 1 comprend, perpendiculairement à chacune de ses extrémités, un tronçon de guide rectangulaire 4 et 5. L'un de ces tronçons 4 permet d'alimenter le guide avec des ondes issues d'une source 52 dont les fréquences appartiennent à la bande basse choisie. L'autre tronçon 5 permet d'émettre ces ondes dans la direction donnée par la partie mobile 3 du guide.

Les deux sections droites du guide cylindrique 1 sont terminées par une plaque circulaire référencée respectivement 6 et 7 de rayon r. Ces plaques 6 et 7 sont des filtres spatiaux de fréquence. Le filtre 6 permet d'alimenter le guide avec des ondes issues d'une source S1 dont les fréquences appartiennent à la bande haute choisie. Le filtre 7 permet de laisser passer uniquement ces ondes.

Les filtres 6 et 7 se comportent comme une paroi transparente pour les fréquences hautes choisies et comme une paroi réfléchissante pour les fréquences basses choisies.

Le comportement des filtres spatiaux est à rapprocher de celui des miroirs dichroïques utilisés en optique dont la propriété est d'être transparents aux faisceaux de lumière d'une certaine longueur d'onde et d'être réfléchissants pour des faisceaux de lumière d'une autre longueur d'onde.

A l'intérieur du guide 1, les ondes de la bande basse sont guidées, elles se réfléchissent sur les parois du guide alors que les ondes de la bande haute se propagent comme en espace libre. Les ondes sont polarisées et la source S1 peut émettre un faisceau d'ondes électromagnétiques à polarisation circulaire ou radiale conformément aux modes TE01 et TM01. Ces deux modes sont les seuls à ne pas être perturbés par la rotation de la partie mobile 3 du joint. La source S2 émet après transformation un faisceau d'ondes électromagnétiques à polarisation radiale TM01. Ce mode est excité, de manière connue en soi, au moyen de deux iris placés au niveau de la transition entre les guides rectangulaires 4 et 5 et le guide cylindrique 1. On peut trouver une description de ce mode d'excitation dans la revue intitulée «Microwave Transmission Circuits» de Ra- gan à la page 387.

La figure 2 illustre une réalisation particulière d'un dispositif de focalisation permettant d'alimenter le guide cylindrique dans la bande haute choisie (W par exemple).

Le faisceau d'ondes électromagnétiques à polarisation radiale (ou circulaire) émanant de la source S1 est dirigé vers un miroir 8 réfléchissant d'axe optique XX'. Ce miroir 8 est positionné pour intercepter les ondes incidentes et réfléchit le rayonnement parallèlement à l'axe XX'. Le filtre 6, placé dans le plan d'incidence du miroir 8, est transparent pour ces ondes. Les ondes électromagnétiques de la bande haute traversent le filtre 6 et se propagent à l'intérieur de la partie cylindrique 1.

La source S2 alimente le guide 1 dans la bande basse par des ondes électromagnétiques à polarisation rectangulaire qui sont transformées en polarisation radiale à l'intérieur du guide rectangulaire 4. Ces ondes sont réfléchies perpendiculairement à leur direction par le filtre 6 considéré pour ces fréquences comme un court-circuit. Les deux types d'ondes formant un faisceau composite se propagent indépendamment sans se perturber à l'intérieur du guide.

Arrivé à l'autre extrémité du joint le faisceau composite bifréquence se décompose. Les ondes de la bande basse se réfléchissent sur le filtre 7 et partent dans une direction perpendiculaire à l'axe optique XX' dans le guide 5. Les ondes de la bande haute traversent le filtre 7 et sont à nouveau réfléchies par un deuxième miroir réfléchissant 9. Ce miroir 9 a le même axe XX' que le miroir 8. Il fait converger les ondes en un point F situé sur un axe perpendiculaire à l'axe XX'. Le rayonnement est intercepté en ce point par un guide d'onde qui peut, par exemple, être un cornet électromagnétique.

Selon cette réalisation particulière les miroirs 8 et 9 sont des ellipsoïdes de révolution situés sur le même axe optique XX'. Les deux ellipsoïdes sont dits «confocaux», car l'un des foyers de l'un des ellipsoïdes est situé au sommet de l'autre et inversement, l'autre foyer étant situé au centre de phase des sources S1 et S2. Ainsi F2 est l'un des foyers du miroir 9, c'est aussi le sommet du miroir 8. De même, le foyer F'2 est l'un des foyers du miroir 8, c'est aussi le sommet du miroir 9. Ce montage a pour avantage de présenter des très faibles pertes.

La figure 3 illustre une variante de réalisation du dispositif de focalisation conforme à l'invention.

Selon cette variante, le dispositif comporte deux lentilles diélectriques 10, 11, plan convexe et ayant le même axe optique XX'. Dans cette réalisation la source d'émission S1 est placée au foyer de la lentille 10, sur l'axe XX'. La source de réception S est placée au foyer F de la lentille 11 sur l'axe XX'. Les ondes de la bande haute sont transmises suivant la direction X'X.

La figure 4 illustre un exemple de réalisation selon un mode préféré de filtre spatial conforme à l'invention. Un disque central 12 en matériau diélectrique à faibles pertes porte sur ses deux faces, des réseaux identiques 13 et 14 constitués de disques métalliques admettant le plan d'incidence 15 comme plan de symétrie. Les réseaux métalliques 13 et 14 peuvent être obtenus par photogravure ou par usinage à la fraise à partir d'une lame diélectrique 12 métallisée sur ses deux faces. Ce disque central 12 est placé entre deux autres disques 16 et 17, les trois disques étant faits du même matériau diélectrique ou de matériaux ayant les mêmes caractéristiques. Les couches 12, 16 et 17 de matériau diélectrique et d'épaisseurs respectives E1, E2 et E3 sont, dans cet exemple, en polyphénylène.

La figure 5 est une vue agrandie d'une partie du réseau métallique utilisé dans l'exemple précédent. Des petites plaques carrées métalliques de quelques dizaines de micromètres d'épaisseur et généralement en cuivre sont disposées selon la figure 5 sur chacune des faces de la couche de matériau diélectrique centrale 12. Ces carrés de côté a, séparés les uns des autres d'une distance d peuvent être réalisés, à titre d'exemple, par photogravure ou fraisage d'une couche de matériau diélectrique métallisée sur ses deux faces (les plaques sont rectangulaires lorsque l'angle d'incidence 8 n'est pas normal à ces plaques).

Les dimensions des carrés sont choisies en fonction des fréquences à filtrer. La particularité de ce mode de réalisation préféré, est de pouvoir filtrer des ondes électromagnétiques d'une bande donnée, quelle que soit la polarisation de ces ondes.

En conclusion, le joint tournant tel qu'il a été décrit permet de transmettre deux faisceaux d'ondes électromagnétiques de fréquences appartenant à deux bandes différentes, par exemple C-KA ou KA-X ou X-W.

Il n'y a pas de problème de dimensionnement dû aux très hautes fréquences (supérieures à 35 GHz) comme dans les joints tournants réalisés à l'aide de conducteurs coaxiaux de l'art connu car on utilise un circuit hyperfréquence parfaitement adapté à ces fréquences. Ce circuit comporte, en effet, un guide cylindrique 1, ce qui permet notamment d'exciter les ondes de la gamme de fréquence la plus haute (X ou W selon le cas) en mode radial (TM01) ou circulaire (TE01), ces deux modes de polarisation étant les seuls à ne pas être perturbés par la rotation de la partie mobile 3 du joint. La formation du faisceau composite guidé par la cavité 1 et la séparation des ondes bifréquence sont réalisées au moyen des deux filtres spatiaux 6 et 7.

## Revendications

1. Joint tournant de puissance pour antenne double-bande, destiné à effectuer une liaison entre les parties fixes et mobiles de l'antenne pour transmettre des ondes électromagnétiques appartenant à deux bandes de fréquences différentes (X, W) comprenant un guide d'onde cylindrique hyperfréquence (1) ayant une partie fixe (2) et une partie mobile (3), caractérisé en ce qu'il est apte à transmettre un faisceau composite constitué par un premier faisceau d'onde dont la fréquence appartient à la première bande (X), et par un deuxième faisceau d'onde dont la fréquence appartient à la deuxième bande (W) et est au moins quatre fois supérieure à la première, de manière à ce que les ondes de la première bande (X) soient guidées et que les ondes de la deuxième bande (W) se propagent comme en espace libre, ce guide cylindrique (1) comportant à l'extrémité de sa partie fixe une première entrée comportant un premier filtre spatial de fréquence (6) et à la périphérie de cette extrémité une deuxième entrée comprenant un premier guide d'onde rectangulaire (4), ledit filtre spatial étant apte à laisser passer les ondes de ladite deuxième bande de fréquence (W) émise par une première source (S1) et à réfléchir les ondes de l'autre bande (X) arrivant par l'entrée (4) et émises par une deuxième source (S2), le guide cylindrique (1) comportant à l'extrémité de sa partie mobile une première sortie comprenant un deuxième filtre spatial de fréquence (7) et à la périphérie de cette extrémité une deuxième sortie comprenant un deuxième guide d'onde rectangulaire (5), le filtre spatial étant apte à laisser passer les ondes de ladite deuxième bande (W) et réfléchir les ondes de l'autre bande (X), les deux faisceaux d'ondes étant disponibles en sortie pendant toute la rotation du joint.

2. Joint tournant de puissance selon la revendication 1, caractérisé en ce que les filtres spatiaux de fréquence comprennent au moins deux couches (16, 17) de matériau diélectrique superposées et des réseaux métalliques (13, 14) interposés entre les couches successives de matériau diélectrique.

3. Joint tournant de puissance selon la revendication 2, caractérisé en ce que les réseaux métalliques (13, 14) ont la configuration d'un ensemble de carrés conducteurs isolés entre eux, les dimensions de ces carrés étant fonction des fréquences à filtrer.

4. Joint tournant de puissance selon l'une quelconque des revendications 1 à 3, caractérisé en ce que ladite première entrée (6) est alimentée par ladite première source (S1) au moyen d'un dispositif de focalisation (8, 10) permettant de réfléchir les ondes dans la direction de l'axe (XX') du guide (1).

5. Joint tournant de puissance selon la revendication 2, caractérisé en ce que la première sortie (7) alimente la partie mobile de l'antenne à l'aide d'une source (S) par l'intermédiaire d'un dispositif de focalisation (9, 11) permettant de réfléchir les ondes dans la direction de la source (S).

6. Joint tournant de puissance selon les revendications 4 et 5, caractérisé en ce que les dispositifs de focalisation (8, 9), (10, 11) ont le même axe optique (XX').

7. Joint tournant de puissance selon l'une quelconque des revendications 4 à 6, caractérisé en ce que les dispositifs de focalisation sont constitués par deux miroirs ayant la configuration d'un ellipsoïde et révolution (8, 9) dont un des foyers (F2, F2') de l'un est confondu avec le sommet de l'autre et inversement, les deux autres foyers étant confondus avec les sources (S1, S2).

8. Joint tournant de puissance selon l'une quelconque des revendications 4 à 6, caractérisé en ce que les dispositifs de focalisation sont constitués par des lentilles plan convexe (10, 11).

## Claims

1. Power rotary coupling for a two-band antenna for establishing a connection between the fixed and movable antenna parts for transmitting electromagnetic waves belonging to two bands with different frequencies (X, W) comprising a cylindrical super-high frequency waveguide (1) having a fixed part (2) and a movable part (3), characterized in that it is able to transmit a composite wave beam constituted by a first wave beam whose frequency belongs to the first band (X) and second wave beam whose frequency belongs to the second band (W) and is at least four times higher than the first frequency, the transmission being such that the waves of the first band (X) are guided and the waves of the second band (W) are propagated as in free space, that the cylindrical waveguide (1) comprises at the end of its fixed part a first input comprising a first spatial frequency filter (6), at the periphery of said end a second input being disposed provided with a first rectangular waveguide (4), that the spatial frequency filter has the ability to allow to pass the waves of the second frequency band (W) transmitted by a first source (S1) and to reflect the waves of the other band (X) which arrive at the input (4) and are transmitted by a second source (S2), that the cylindrical waveguide (1) comprises at the end of its movable part a first output having a second spatial frequency filter (7) and at the periphery of said end a second output is provided comprising a second rectangular waveguide (5) and that the spatial frequency filter is able to allow to pass the waves of the second band (W) and reflect the waves of the other band (X), the two wave beams being available at the output during the entire rotation of the coupling.

2. Power rotary coupling according to claim 1, characterized in that the spatial frequency filters comprise at least two superimposed layers (16, 17) of dielectric material and metal nets (13, 14) interposed between said successive layers of dielectric material.

3. Power rotary coupling according to claim 2, characterized in that the metal nets (13, 14) have the configuration of an array of conductor squares which are insulated from each other and the dimensions of which depend on the frequencies to be filtered.

4. Power rotary coupling according to any one of claims 1 to 3, characterized in that the first input (6) is fed from a source (S1) by means of a focusing device (8, 10) permitting reflection of the waves in the direction of the axis (XX') of the waveguide (1).

5. Power rotary coupling according to claim 2, characterized in that the first output (7) feeds the movable part of the antenna by means of a source (S) by way of a focusing device (9, 11) permitting the waves to be reflected in the direction to the source (S).

6. Power rotary coupling according to claims 4 and 5, characterized in that the focusing devices (8, 9; 10, 11) have the same optical axis (XX').

7. Power rotary coupling according to any one of claims 4 to 6, characterized in that the focusing devices are formed by two mirrors having the configuration of a rotation ellipsoid (8, 9) in each of which the focal points (F2, F2') of an ellipsoid coincides with the apex of the other ellipsoid and vice versa, the two other focal points coinciding with the respective sources (S1, S2).

8. Power rotary coupling according to any one of claims 4 to 6, characterized in that the focusing devices are formed by planar convex lenses (10, 11).

## Patentansprüche

1. Leistungsdrehkupplung für eine Zweibandantenne zum Herstellen einer Verbindung zwischen festen und beweglichen Antennenteilen zum Übertragen von zwei Bändern mit unterschiedlichen Frequenzen (X, W) angehörenden elektromagnetischen Wellen, mit einem zylindrischen Höchstfrequenzwellenleiter (1), der einen festen Teil (2) und einen beweglichen Teil (3) aufweist, dadurch gekennzeichnet, dass sie geeignet ist, ein zusammengesetztes Wellenbündel zu übertragen, das aus einem ersten Wellenbündel mit einer dem ersten Band (X) angehörenden Frequenz und einem zweiten Wellenbündel mit einer dem zweiten Band (W) angehörenden, wenigstens viermal höher als die erste Frequenz liegenden Frequenz besteht, wobei die Übertragung so erfolgen soll, dass die Wellen des ersten Bandes (X) geleitet und die Wellen des zweiten Bandes (W) sich wie im freien Raum ausbreiten, dass der zylindrische Wellenleiter (1) am Ende seines festen Teils einen ersten Eingang aufweist, der mit einem ersten räumlichen Frequenzfilter (6) versehen ist, wobei am Umfang dieses Endes ein zweiter Eingang angebracht ist, der mit einem ersten rechteckigen Wellenleiter (4) versehen ist, dass das räumliche Frequenzfilter die Fähigkeit hat, die Wellen des zweiten Frequenzbandes (W), die von einer ersten Quelle (S1) ausgesendet werden, durchzulassen und die Wellen des anderen Bandes (X), die am Eingang (4) ankommen und einer zweiten Quelle (S2) ausgesendet werden, zu reflektieren, dass der zylindrische Wellenleiter (1) am Ende seines beweglichen Teils einen ersten Ausgang mit einem zweiten räumlichen Frequenzfilter (7) aufweist, wobei am Umfang dieses Endes ein zweiter Ausgang vorgesehen ist, der mit einem zweiten rechteckigen Wellenleiter (5) versehen ist und dass das räumliche Frequenzfilter geeignet ist, die Wellen des zweiten Bandes (W) durchzulassen und die Wellen des anderen Bandes (X) zu reflektieren, wobei die zwei Wellenbündel während der gesamten Drehung der Kupplung am Ausgang verfügbar sind.

2. Leistungsdrehkupplung nach Anspruch 1, dadurch gekennzeichnet, dass die räumlichen Frequenzfilter wenigstens zwei übereinandergeordnete Schichten (16, 17) aus dielektrischem Material sowie Metallnetze (13, 14) zwischen diesen aufeinanderfolgenden Schichten aus dielektrischem Material enthalten.

3. Leistungsdrehkupplung nach Anspruch 2, dadurch gekennzeichnet, dass die Metallnetze (13, 14) die Form einer Anordnung von voneinander isolierten Leiterquadraten haben, deren Abmessungen von den zu filternden Frequenzen abhängen.

4. Leistungsdrehkupplung nach einem der Ansprüche 1 bis 3, dadurch gekennzeichnet, dass der erste Eingang (6) aus einer Quelle (S1) mittels einer Fokussierungsvorrichtung (8, 10) gespeist wird, die es gestattet, die Wellen in der Richtung der Achse (XX') des Wellenleiters (1) zu reflektieren.

5. Leistungsdrehkupplung nach Anspruch 2, dadurch gekennzeichnet, dass der erste Ausgang (7) den beweglichen Teil der Antenne mittels einer Quelle (S) unter Mitwirkung einer Fokussierungsvorrichtung (9, 11) speist, die es ermöglicht, die Wellen in.Richtung zu der Quelle (S) zu reflektieren.

6. Leistungsdrehkupplung nach den Ansprüchen 4 und 5, dadurch gekennzeichnet, dass die Fokussierungsvorrichtungen (8, 9; 10, 11) die gleiche optische Achse (XX') haben.

7. Leistungsdrehkupplung nach einem der Ansprüche 4 bis 6, dadurch gekennzeichnet, dass die Fokussierungsvorrichtungen von zwei Spiegeln gebildet sind, die die Form eines Rotationsellipsoids (8, 9) haben, bei denen jeweils einer der Brennpunkte (F2, F2') eines Ellipsoids mit dem Scheitelpunkt des anderen Ellipsoids zusammenfällt und umgekehrt, wobei die beiden anderen Brennpunkte mit den jeweiligen Quellen (S1, S2) zusammenfallen.

8. Leistungsdrehkupplung nach einem der Ansprüche 4 bis 6, dadurch gekennzeichnet, dass die Fokussierungsvorrichtungen von eben-konvexen Linsen (10, 11) gebildet sind.
